# EUROPÄISCHE PATENTSCHRIFT

(11) **EP 0 242 566 B1**
(45) Veröffentlichungstag und Bekanntmachung des Hinweises auf die Patenterteilung: **28.11.1990**
(21) Anmeldenummer: 87103513.5
(22) Anmeldetag: 11.03.1987
(51) Int. Cl.: B01L 9/02, E03C 1/00

(54) **Kombinierte Anschlusseinrichtung für die Versorgung und ggf. Entsorgung von Arbeitsbereichen in Laboratorien, Fertigungsstätten, u.dgl.**
Integrated connecting device for the supply to and evacuation from working areas in laboratories, workshops and the like
Dispositif intégré de branchement d'alimentation-évacuation pour zones de travail dans des laboratoires, ateliers et analogues

(30) Priorität: 18.04.1986 DE 3613234
(43) Veröffentlichungstag der Anmeldung: 28.10.1987
(73) Patentinhaber: ZUMTOBEL Licht GmbH, D-61242 Usingen /Ts. (DE)
(72) Erfinder: Weissenbach, Albertus, NL-2411 GC Bodegraven (NL)
(74) Vertreter: Fuchs Mehler Weiss

(56) Entgegenhaltungen:
- DE-A- 1 690 188
- DE-A- 2 728 113
- GB-A- 2 074 627

## Beschreibung

Die Erfindung betrifft eine kombinierte Anschlußeinrichtung für die Versorgung und ggf. Entsorgung von Arbeitsbereichen in Laboratorien, Fertigungsstätten u.dgl., die als Teile eines der in ihr vorgesehenen verschiedenen Versorgungssysteme Versorgungseinrichtungen zum Entnehmen gasförmiger und/oder flüssiger Medien enthält und bei der schienenförmig, pendelförmig, säulenförmig und/oder dgl. ausgebildete Hohlkörper als Träger für daran in vorher festgelegter, ggf. gruppierter Anordnung angebrachte Anschlußelemente vorgesehen sind, wobei in diesen Hohlkörpern Rohrleitungen als Teile der Versorgungseinrichtungen für gasförmige und/oder flüssige Medien verlegt und mittels Verbindungselementen und Zweigleitungen mit den entsprechenden Anschlußelementen verbunden sind.

Eine derartige kombinierte Anschlußeinrichtung für verschiedenartige Versorgungssysteme ist aus DE-A 1 690 188 bekannt, bei der die Leitungen für gasförmige bzw. flüssige Medien in Form einer mit entsprechenden Längskanälen ausgebildeten Profilleiste im Inneren eines schienenförmigen Hohlkörpers verlegt sind. Zum Anschluß dieser Leitungskanäle an die gebäudeseitige Installation ist eine Verbindungseinrichtung in Art eines Anschlußblockes an einem Ende der Profilleiste vorgesehen. Zum Verbinden der Anschlußelemente mit den einzelnen Leitungskanälen ist für jedes Anschlußelement ein eigenes Verbindungselement erforderlich, das an eine Stelle der Profilleiste dicht anzusetzen ist, an der jeweils ein Leitungskanal angebohrt wird. Dies bedingt den Mangel einer Vielzahl von im Verlauf der Leitungsprofilleiste anzusetzenden Verbindungselementen und damit hohe Gefahr für Undichtigkeiten. Außerdem lassen sich auf diese Weise die Verbindungen zu den Anschlußelementen nur relativ weit verstreut längs der Leitungsprofilleiste anordnen. Eine massierte Anordnung von Verbindungen läßt sich bei dieser bekannten Einrichtung nicht erreichen. Insbesondere ist es bei dieser bekannten Anschlußeinrichtung nicht möglich, zusätzliche Einrichtungen für Vorbehandlung und/oder Zustandssteuerung der in den verschiedenen Leitungskanälen geführten gasförmigen bzw. flüssigen Medien derart einzufügen, daß ein und dasselbe Medium mit unterschiedlicher Vorbehandlung oder unterschiedlicher Zustandssteuerung zur Verfügung steht.

Aus DE-A 2 728 113 ist eine Modul-Anschlußeinheit bekannt, bei der Versorgungsleitungen für flüssige und gasförmige Medien, eine Vakuumleitung und eine Abflußleitung durch einen modulartigen Abschnitt geführt und innerhalb dieses Abschnittes einzeln mit Abzweigungen ausgestattet sind. Auch bei dieser bekannten Modul-Anschlußeinheit wird für die unterschiedlichen Abzweigungen erheblich Platz benötigt. Es wird keine Möglichkeit geschaffen, die in den diversen Leitungen geführten Medien in unterschiedlicher Vorbehandlung oder unterschiedlicher Zustandssteuerung zur Verfügung zu stellen.

Aus GB-A 2 074 627 ist eine Versorgungsanordnung für das Laboratorium bekannt, bei der unter anderem ein Verbindungskasten vorgesehen ist, der in Art eines zentralen Anschlußkopfes im Abstand oberhalb einer Arbeitsfläche angeordnet ist und unterhalb der Anschlußfläche selbst an die gebäudeseitige Installation angeschlossen ist. Bei dieser bekannten Anschlußeinrichtung ist für jeden Arbeitsbereich ein eigener Anschluß an die Gebäudeinstallation erforderlich.

Eine kombinierte Anschlußeinrichtung für verschiedenartige Versorgungssysteme ist aus DE-C 1 790 154 bekannt, bei der jedoch jedes der in den verschiedenen Leitungen geführten gasförmigen bzw. flüssigen Medien innerhalb der gesamten Einschlußeinrichtung unter gleichen Verhältnissen hinsichtlich Druck, Reinheitsgrad usw. geführt und unter diesen Verhältnissen mittels Anschlußelementen abzunehmen ist. Dabei ist es nicht möglich, die für die gesamte Anschlußeinrichtung für ein jeweiliges Medium vorgegebenen Verhältnisse für die eine oder andere Abnahmestelle entsprechend jeweiliger Erfordernisse zu ändern.

Es ist demgegenüber Aufgabe der Erfindung, eine kombinierte Anschlußeinrichtung der eingangs genannten Art dahingehend zu verbessern, daß jedes der gasförmigen und/oder flüssigen Medien, die in jedem der in Nachbarschaft der kombinierten Anschlußeinrichtung zu bildenden Arbeitsbereiche zur Verfügung stehen, auch unter verschiedenen gewünschten bzw. erforderlichen Verhältnissen hinsichtlich Druck, Reinheitsgrad usw. verfügbar gemacht werden kann, wobei diese unterschiedlichen Verhältnisse unabhängig von in Nachbarschaft der kombinierten Anschlußeinrichtung gebildeten anderen Arbeitsbereichen sein und auch in jedem der Arbeitsbereiche bzw. Arbeitsplätze nach Wahl bzw. Erfordernis änderbar sein sollen.

Diese Aufgabe wird erfindungsgemäß dadurch gelöst, daß in und/oder an den Hohlkörpern der An- schlußeinrichtun^{g} ein Gerüst aus einer Mehrzahl von sich entlang der Hohlkörper erstreckenden Rohrleitungen gebildet und Einrichtungen zur Vorbehandlung und/oder Zustandsregelung des jeweiligen Mediums vorgesehen sind und daß mindestens ein zwischen den Rohrleitungen und den für jeweils einen Arbeitsplatz oder eine Gruppe von Arbeitsplätzen vorgesehenen Anschlußelementen vorgesehenes Verteilerelement derart als zentrales Verbindungselement in den Verlauf der Rohrleitungen eingesetzt ist, daß das Verteilerelement alle Rohrleitungen des Gerüstes erfaßt, wobei das Verteilerelement einen blockartigen Verteilerkörper aufweist, an bzw. in welchem eine der jeweiligen Anzahl von Rohrleitungen des Gerüstes entsprechende Mehrzahl von voneinander unabhängigen Durchlaßkanälen und jeweils zwei oder mehr mit einem jeweiligen Durchlaßkanal in Verbindung stehende Anschlußbohrungen zum Anbringen von zu dem jeweiligen Anschlußelement bzw. einer zusätzlichen Einrichtung zur gewünschten Vorbehandlung und/oder Zustandsregelung des jeweiligen Mediums führenden Zweigleitungen gebildet sind.

Die Erfindung geht aus von einer Grundkonzeption, wonach für jedes der gasförmigen oder flüssigen Medien ein Fließweg durch die Hohlkörper der Anschlußeinrichtung mittels Leitungsrohren gebildet ist. Durch die Erfindung wird erreicht, daß für jeden Arbeitsplatz oder jede Gruppe von Arbeitsplätzen bzw. jeden Arbeitsbereich jeder dieser Fließwege für die unterschiedlichen Medien mittels eines zentralen Verbindungselementes angezapft wird, wobei zwei oder mehr Zugänge zu jeder Rohrleitung für gasförmige und/oder flüssige Medien zur Verfügung gestellt werden. Dadurch können ohne Rückwirkung auf die anderen Arbeitsplätze bzw. Arbeitsbereiche die Entnahmeverhältnisse für die Medien den jeweiligen Anforderungen und Bedürfnissen angepaßt werden. Man kann auf diese Weise für jedes zur Verfügung zu stellende gasförmige oder flüssige Medium grundsätzlich eine Rohrleitung in der kombinierten Anschlußeinrichtung vorsehen. Mittels der durch das zentrale Verbindungselement an ein und derselben Stelle ermöglichte mehrfache Anzapfung jeder dieser Rohrleitungen kann an ein und demselben Arbeitsplatz dasselbe Medium in unterschiedlichen Zustandseinstellungen und mit unterschiedlichen Vorbehandlungsmaßnahmen, beispielsweise in unterschiedlichen Reinheitsgraden zur Verfügung gestellt werden. Diese an jedem Arbeitsplatz bzw. in jedem Arbeitsbereich zur Verfügung stehende Variationsmöglichkeit ist auf den jeweiligen Arbeitsplatz bzw. Arbeitsbereich beschränkt und hat keinen Einfluß auf andere Arbeitsplätze und andere Arbeitsbereiche. Da normalerweise die Versorgung mit mehreren unterschiedlichen gasförmigen und/oder flüssigen Medien an Arbeitsplätzen und Arbeitsbereichen erforderlich ist, bietet die Erfindung den Vorteil, daß an jedem Arbeitsplatz bzw. in jedem Arbeitsbereich alle erforderlichen Variationen für alle benötigten Medien zur Verfügung stehen. Die für einen Arbeitsplatz bzw. einen Arbeitsbereich benötigten Anzapfungen an den Rohrleitungen sind auf einem gemeinsamen Verteilerelement mit einem blockartigen Verteilerkörper vereint, wobei das Verteilerelement zugleich den praktisch ungehinderten Durchgang der Medien von einem Arbeitsbereich zum nächsten Arbeitsbereich oder Arbeitsplatz sicherstellt. Der blockartige Verteilerkörper kann dabei mit im Höchstfall benötigter Anzahl oder noch mehr Anschlußbohrungen ausgebildet sein, von denen die jeweils nicht benötigten Anschlußbohrungen mit entfernbaren Verschlußelementen, beispielsweise Schraubstopfen, zu verschließen sind.

Um bei einem solchen mit einer Mehrzahl von Durchlaßkanälen und einer Vielzahl von Anschlußbohrungen ausgestatteten, blockartigen Verteilerkörper zu verhindern, daß das Gewicht für eine kombinierte Anschlußeinrichtung zu groß und die Montage erschwert wird, empfiehlt es sich, den Verteilerkörper mit sein Gewicht und seine Wärmekapazität mindernden Ausnehmungen zu versehen. Es ist auch denkbar, den Verteilerkörper aus zwei oder mehr gleichartigen Teilkörpern zusammenzusetzen.

Um günstige Montagemöglichkeiten des zentralen Verteilerelements in dem jeweiligen Hohlkörper der Anschlußeinrichtung zu erreichen, insbesondere auch bei Einsetzen in ein Gerüst von mehreren Rohrleitungen, können verschiedene Möglichkeiten für die Ausbildung des Durchlaßkanals bzw. der Durchlaßkanäle benutzt werden. Eine solche Möglichkeit besteht darin, den Durchlaßkanal bzw. die Durchlaßkanäle zum Hindurchstecken und dichten, festen Anbringen, beispielsweise Verlöten oder Verschweißen einer durchgehenden Rohrleitung auszubilden. In solchem Fall sind in dem gesamten Hohlkörper ununterbrochen durchgeführte Rohrleitungen vorzusehen, die in zu bildenden Arbeitsplätzen oder Arbeitsbereichen entsprechenden Abständer solche aufgesteckte und mit den Rohrleitungen verlötete oder verschweißte Verteilerelemente tragen. Eine andere Möglichkeit besteht darin, die Rohrleitungen durch sich von Verteilerelement zu Verteilerelement erstreckenden Rohrleitungs stücke zu bilden, wobei dann der Durchlaßkanal bzw. die Durchlaßkanäle der Verteilerelemente zum beidseitigen Einführen und dichten, festen Anbringen von Rohrleitungsenden ausgebildet ist bzw. sind. Auch in solchem Fall wird man die Rohrleitungen mit den Verteilerkörpern Verlöten oder Verschweißen, jedoch dann im Bereich der jeweiligen Rohrleitungs enden. Schließlich besteht eine Verbindungsmöglichkeit auch dahingehend, daß der Verteilerkörper an den Ausgängen seines Durchgangskanals bzw. seiner Durchlaßkanäle Anschlußstutzen zum dichten Anbringen der Rohrleitungsenden trägt, beispielsweise Stutzen zum Anlöten oder Anschweißen von Rohrleitungsenden. Solche Anschlußstutzen des Verteilerkörpers können aber auch zum lösbaren Anbringen der Rohrleitungsenden ausgebildet sein.

Sofern die kombinierte Anschlußeinrichtung Vakuumleitungen oder Absaugleitungen für gasförmige und/oder flüssige Medien enthalten soll, wird man bevorzugt solche Vakuumleitungen und/oder Absaugleitungen ebenfalls als Rohrleitungen in den jeweiligen Hohlkörper der Anschlußeinrichtung verlegen und in den Verlauf solcher Rohrleitungen ebenfalls zentrale Verbindungselemente als Sammlerelemente einsetzen, wobei diese zentrale Verbindungselemente als Sammlerelemente einsetzen, wobei diese zentralen Verbindungselemente in gleicher Art wie die Verteilerelemente in den Rohrleitungen für Versorgung mit gasförmigen bzw. flüssigen Medien auszubilden sind.

Bei Anordnung einer Mehrzahl von Rohrleitungen in einem solchen Hohlkörper der kombinierten Anschlußeinrichtung empfiehlt es sich ferner, die Vakuumleitungen und/oder Absaugleitungen in das Gerüst von Rohrleitungen einzugliedern und gemeinsam mit den Rohrleitungen für Versorgung mit gasförmigen und/oder flüssigen Medien an bzw. durch gemeinsame, blockartige Verteilerkörper zu führen.

Ein Ausführungsbeispiel der Erfindung wird im folgenden anhand der Zeichnung näher erläutert. Es zeigen:
Fig. 1 eine Ausführung der Anschlußeinrichtung in perspektivischer Darstellung,
Fig. 2 einen Abschnitt der Anschlußrichtung gemäß Figur 1 in vergrößerter Teilschnittdarstellung etwas schematisch,
Fig. 3 ein Schema der Rohrleitungen und Verteilerelemente in einer Anschlußeinrichtung gemäß Figur 2,
Fig. 4 einen Schnitt gemäß 4-4 der Figur 2 mit Seitenansicht eines Verteilerelements, und
Fig. 5 ein Schema entsprechend Figur 3 in abgewandelter Ausführungsform der Erfindung.

In den Figuren 1 und 2 sind zum besseren Verständnis der in den Figuren 3-5 dargestellten Erfindung zwei Übersichtsdarstellungen gezeigt.

Figur 1 zeigt ein Ausführungsbeispiel, bei welchem drei schienenförmige Hohlkörper 11 U-förmig angeordnet sind und an der oberen Schiene 11 a die elektrischen Anschlüsse 13 und der unteren Schiene 11 b die Anschlüsse 15 für gasförmige und flüssige Medien sowie Vakuum und Absaugeleitung aufweist. Ferner sind in der unteren Schiene 11 b auch Einrichtungen zur Druckeinstellung, beispielsweise Druckminderer 16, und die Druckanzeigeeinrichtungen, beispielsweise Manometer 17, angebracht. Entlang dieser U-förmigen Anordnung können Arbeitstische, beispielsweise Labortische 33, aufgestellt werden, um auf diese Weise eine Mehrzahl von Arbeitsplätzen bzw. Arbeitsbereichen zu schaffen, die nicht allein mit elektrischen Anschlußmöglichkeiten sondern auch mit den jeweiligen Anforderungen anpaßbarer Versorgung mit gasförmigen und flüssigen Medien sowie Vakuum und Absaugleitungen ausgestattet sind.

Im Beispiel der Figur 2 weist die kombinierte Anschlußeinrichtung einen schienenförmigen Hohlkörper 11 als Träger für die verschiedenen Anschlüsse auf, der an an der Raumdecke aufgehängten vertikalen Pendelarmen 12b, 12c angebracht ist. Der Hohlkörper 11 ist aus zwei übereinander angeordneten Schienen 11 a und 11 b gebildet, von welchen die obere Schiene 11 a im wesentlichen die elektrischen Systeme und die untere Schiene 11 b die Systeme mit gasförmigen Medien aufnimmt.

Die Anschlußelemente 15 sind bei der in Figur 2 dargestellten Anschlußeinrichtung für Helium (He), Stickstoff (N_{z}) und Druckluft vorgesehen. Die Zuführungsleitungen für diese Gase kommen von in der Raumdecke verlegten Installationsleitungen her und sind durch einen Pendelarm in den Hohlkörper 11 geführt.

Um die Gase Helium, Stickstoff und Wasserstoff in hohem Reinheitsgrad zur Verfügung zu halten, ist die in Figur 2 wiedergegebene kombinierte Anschlußeinrichtung an ihrer Oberseite mit Gasfilterelementen 18a für Helium, Gasfilterelemente 18b für Stickstoff und Gasfilterelemente 18c für Wasserstoff ausgestattet.

Die durch den Pendelarm oder Pendelträger 12c geführte Zuführungsleitung 19d für Druckluft ist in diesem Beispiel direkt mit einer im Innersten der unteren Schiene geführten Rohrleitung 20d verbunden. Da die Gase Helium, Stickstoff und Wasserstoff im vorliegenden Fall nur in erhöhtem Reinheitsgrad angewandt werden sollen, führt die Zuführungsleitung 13a zunächst über die Gasfilter 18a. Der Ausgang der Gasfilter 18a ist dann mit der im Inneren der unteren Schiene 11 b verlegten Rohrleitung 20a verbunden. Entsprechend führt die Zuleitung 19b für Stickstoff zu der in der unteren Schiene 11 b verlegten Rohrleitung 20b und die Zuleitung 19c für Wasserstoff über die Gasfilter 18c zu der in der unteren Schiene verlegten Rohrleitung 20c. In der unteren Schiene 11 b ist für jede der drei Gruppen von Anschlußelementen 15 ein zentrales Verteilerstück 21 angebracht, wie es im folgenden anhand von Figur 3 erläutert wird.

Im Beispiel der Figur 2 ist der den Träger für die Anschlüsse bildende Hohlkörper derart ausgebildet, daß er sowohl an der in Figur 2 sichtbaren Vorderseite als auch an der der Figur 2 entgegengesetzten Rückseite mit Anschlußelementen in praktisch gleicher Gruppierung besetzt ist. In diesem Beispiel können vier Schienen vorgesehen sein, nämlich je zwei obere Schienen 11 a für elektrische Installation und je zwei untere Schienen 11 b für die Installation für gasförmige und/oder flüssige Medien. Zwischen den Rückwänden dieser Schienen kann ein zusätzlicher Raum sein, der in den Innenraum des Hohlkörpers 11 einbezogen sein kann. Man kann in solchem Fall die Rohrleitungen 20a, 20b, 20c und 20d in diesem Zwischenraum zwischen den beiden unteren Schienen 11 b montieren, ebenso wie die Verteilerelemente 21, die in den Figuren 3 bis 5 dargestellt sind.

Jedes dieser Verteilerelemente 21 ist im dargestellten Beispiel mit einem blockartigen Verteilerkörper 22 ausgestattet, mit dem alle vier in diesem Beispiel vorgesehenen Rohrleitungen 20a, 20b, 20c und 20d verbunden sind.

Wie aus dem Schema der Figur 3 ersichtlich, sind die Rohrleitungen 20a, 20b, 20c und 20d in Art eines Rohrleitungsgerüstes fest verlegt. Jedes der zentralen Verteilerelemente 21 weist einen blockartigen Verteilerkörper 22 auf, durch dem sämtliche Rohrleitungen 20a, 20b, 20c und 20d hindurch geführt sind. Hierzu sind - wie Figur 4 zeigt - im der Verteilerkörper 22 Durchlaßkanäle 24 gebildet. Diese Durchlaßkanäle 24 können solchen Querschnitt aufweisen, daß sich der Verteilerkörper 21 mit diesen Durchlaßkanälen 24 über die durchgehenden Rohrleitungen 20a, 20b, 20c und 20d stecken läßt. Der zwischen der Außenfläche der Rohrleitungen 20a, 20b, 20c, 20d und der Innenfläche des jeweiligen Durchlaßkanals 24 gebildete Ringspalt ist bei 23 (Figur 3) verlötet oder verschweißt. Hierdurch sitzt der Verteilerkörper 22 fest im dem Gerüst von Rohrleitungen und ist gegenüber jeder der Rohrleitungen sicher abgedichtet

In dem blockförmigen Verteilerkörper 22 sind quer zu den Durchlaßkanälen 24 verlaufende Anschlußbohrungen 25 angebracht, derart, daß jede sich quer erstreckende Anschlußbohrung 25 jeweils einen Durchlaßkanal 24 und damit eine der Rohrleitungen 20a, 20b, 20c und 20d durchsetzt (vergl. Figur 4). An ihren äußeren Enden sind diese Anschlußbohrungen mit einem erweiterten, mit Innengewinde versehenen Bohrungsteil 26 ausgestattet, in welchen Anschlußnippel 27 gasdicht bzw. flüssigkeitsdicht anzubringen sind. Auf diese Weise sind an jedem zentralen Verteilerelement 21 für jeden Durchgangskanal 24 bzw. jede Rohrleitung 20a, 20b, 20c und 20d zwei Anschlüsse geschaffen. Wie in Figur 5 gezeigt, können auch noch parallel zu den Durchlaßkanälen 24 verlaufende Zweitanschlußbohrungen 28 vorgesehen werden, die die jeweiligen Anschlußbohrungen 25 treffen. Auf diese Weise werden an jedem zentralen Verteilerelement sechs Anschlußmöglichkeiten für jede der Rohrleitungen 20a, 20b, 20c und 20d geschaffen.

Wie in Figur 4 gezeigt, ist an jeden der Anschlußnippel 27 eine Zweigleitung 29 angesetzt. Diese Zweigleitungen 29 führen im Beispiel der Figur 3 und im Beispiel der Figur 4 jeweils zu in die untere Schiene 11 b eingebauten Druckminderern 16. An diese Druckminderer 16 sind Druckanzeigeinstrumente, beispielsweise Manometer 17 angeschlossen. Ferner ist jeder der Druckminderer 16 mit einem mit Betätigungsknopf 30 betätigbaren Absperrventil versehen, von dem aus das eigentliche Anschlußelement 15, an das der jeweilige Verbraucher anzuschließen ist, mit dem jeweiligen gasförmigen Medium unter dem eingestellten Druck beschickt wird.

Figur 4 zeigt im Unterschied zum Schema der Figur 3, daß das Gerüst von Rohrleitungen auch mehr als vier Leitungen enthalten kann, je nach Anzahl der zur Verfügung zu stellenden gasförmigen Medien. Es können auch Rohrleitungen für flüssige Medien durch dasselbe Verteilerelement 21 bzw. denselben Verteilerkörper 22 geführt werden. Es ist auch möglich, Rohrleitungen für Vakuum oder Absaugleitungen in das Rohrleitungsgerüst einzubeziehen und ebenfalls durch dasselbe Verteilerelement 21 zu führen.

Wie in Figur 4 weiterhin gezeigt, kann der Verteilerkörper 22 mit sich parallel zu den Durchlaßkanälen 24 erstreckenden Ausnehmungen 31 ausgebildet sein. Auf diese Weise werden das Gewicht und die Wärmekapazität des Verteilerkörpers 22 vermindert. Letzteres ist von besonderer Bedeutung, wenn die Rohrleitungen 20a, 20b, 20c, 20d durch die Durchlaßkanäle 24 des Verteilerkörpers 22 gezogen und in diesen verlötet werden sollen.

Das Schema der Figur 5 zeigt gegenüber dem Schema der Figur 3 die Möglichkeit, mittels der Zweitanschlüsse 28 am Verteilerkörper 22 erweiterte Abnahmemöglichkeiten für die gasförmigen und flüssigen Medien zu schaffen. Soll beispielsweise das eine oder andere gasförmige oder flüssige Medium sowohl in einem mittleren Reinheitsgrad als auch einem hohen Reinheitsgrad zur Verfügung stehen, so können im Unterschied zur Ausbildung nach Figur 2 auch die Zuführungsleitungen 19a, 19b und 19c direkt an die Rohrleitunge 20a, 20b und 20c angeschlossen sein. Es wird dann die jeweilige zweite Zweigleitung, beispielsweise die zweite Zweigleitung 32a und zweite Zweigleitung 32c über einen Gasfilter 18a bzw. ein Gasfilter 18c zu einem weiteren Druckminderer 16a bzw. 16c geführt, so daß für das jeweilige gasförmige oder flüssige Medium ein Anschlußelement 15 für Medium mittlerer Reinheit und ein Anschluß 15a bzw. ein Anschluß 15c für das jeweilige Medium mit hohem Reinheitsgrad zur Verfügung steht.

In entsprechender Weise könnte auch die Benutzung der Zweitanschlüsse 28 des Verteilerelements 21 in Betracht kommen, wenn ein und dasselbe gasförmige oder flüssige Medium mit unterschiedlichem Druck benötigt wird. In solchem Fall wird an den jeweiligen Zweitanschluß 28 lediglich ein zweiter Druckminderer angeschlossen, so daß der Benutzer das jeweilige Medium unter dem einen Druck aus dem einen und mit dem anderen Druck aus dem zweiten Druckminderer entnehmen kann.

## Patentansprüche

1. Kombinierte Anschlußeinrichtung für die Versorgung und ggf. Entsorgung von Arbeitsbereichen in Laboratorien, Fertigungsstätten u.dgl., die als Teile eines der in ihr vorgesehenen verschiedenen Versorgungssysteme Versorgungseinrichtungen zum Entnehmen gasförmiger und/oder flüssiger Medien enthält und bei der schienenförmig, pendelförmig, säulenförmig und/oder dgl. ausgebildete Hohlkörper (11) als Träger für daran in vorher festgelegter, ggf. gruppierter Anordnung angebrachte Anschlußelemente (13, 14, 15) vorgesehen sind, wobei in diesen Hohlkörpern (11) Rohrleitungen (20) als Teile der Versorgungseinrichtungen für gasförmige und/oder flüssige Medien verlegt und mittels Verbindungselementen und Zweigleitungen (19) mit den entsprechenden Anschlußelementen (15) verbunden sind, dadurch gekennzeichnet, daß in und/oder an den Hohlkörpern (11) ein Gerüst aus einer Mehrzahl von sich entlang der Hohlkörper (11) erstreckenden Rohrleitungen (20a, 20b, 20c, 20d) gebildet und Einrichtungen (16, 18) zur Vorbehandlung und/oder Zustandsregelung des jeweiligen Mediums vorgesehen sind und daß mindestens ein zwischen den Rohrleitungen (20a, 20b, 20c, 20d) und den für jeweils einen Arbeitsplatz oder eine Gruppe von Arbeitsplätzen vorgesehenen Anschlußelementen (15) vorgesehenes Verteilerelement (21) derart als zentrales Verbindungselement in den Verlauf der Rohrleitungen (20a, 20b, 20c, 20d) eingesetzt ist, daß das Verteilerelement (21) alle Rohrleitungen (20a, 20b, 20c, 20d) des Gerüstes erfaßt, wobei das Verteilerelement (21) einen blockartigen Verteilerkörper (22) aufweist, an bzw. in welchem eine der jeweiligen Anzahl von Rohrleitungen (20a, 20b, 20c, 20d) des Gerüstes entsprechende Mehrzahl von voneinander unabhängigen Durchlaßkanälen (24) und jeweils zwei oder mehr mit einem jeweiligen Durchlaßkanal (24) in Verbindung stehende Anschlußbohrungen (25) zum Anbringen von zu einem jeweiligen Anschlußelement (15) bzw. einer zusätzlichen Einrichtung (16, 18) zur gewünschten Vorbehandlung und/oder Zustandsregelung des jeweiligen Mediums führenden Zweigleitungen (19) gebildet sind.

2. Anschlußeinrichtung nach Anspruch 1, dadurch gekennzeichnet, daß der Verteilerkörper (22) sein Gewicht und seine Wärmekapazität vermindernde Ausnehmungen (31) aufweist.

3. Anschlußeinrichtung nach Anspruch 1 oder 2, dadurch gekennzeichnet, daß der Verteilerkörper (22) aus zwei oder mehr gleichartigen Teilkörpern zusammengesetzt ist.

4. Anschlußeinrichtung nach einem der Ansprüche 1 bis 3, dadurch gekennzeichnet, daß die Durchlaßkanäle (24) zum Hindurchstecken und dichten, festen Anbringen, beispielsweise Verlöten oder Verschweißen, einer durchgehenden Rohrleitung (20) ausgebildet sind.

5. Anschlußeinrichtung nach einem der Ansprüche 1 bis 3, dadurch gekennzeichnet, daß die Durchlaßkanäle (24) zum beidseitigen Einführen und dichten, festen Anbringen von Rohrleitungsenden ausgebildet sind.

6. Anschlußeinrichtung nach einem der Ansprüche 1 bis 3, dadurch gekennzeichnet, daß der Verteilerkörper (22) an den Ausgängen seiner Durchlaßkanäle (24) Anschlußstutzen zum dichten Anbringen der Rohrleitungsenden trägt.

7. Anschlußeinrichtung nach Anspruch 6, dadurch gekennzeichnet, daß die Anschlußstutzen des Verteilerkörpers zum lösbaren Anbringen der Rohrleitungsenden ausgebildet sind.

8. Anschlußeinrichtung nach einem der Ansprüche 1 bis 7, dadurch gekennzeichnet, daß in oder an den Hohlkörpern (11) verlegte Vakuumleitungen und/oder Absaugleitungen für gasförmige und/oder flüssige Medien als Rohrleitungen (20) ausgebildet sind, in deren Verlauf zentrale Verbindungselemente (21) als Sammlerelemente eingesetzt sind, wobei diese zentralen Verbindungselemente in gleicher Art wie die Verteilerelemente (21) in den Rohrleitungen (20a, 20b, 20c, 20d) für gasförmige bzw. flüssige Medien ausgebildet sind.

9. Anschlußeinrichtung nach Anspruch 8, dadurch gekennzeichnet, daß die Vakuumleitungen und/oder Absaugleitungen in das Gerüst von Rohrleitungen (20a, 20b, 20c, 20d) eingegliedert sind und gemeinsam mit den Rohrleitungen (20a, 20b, 20c, 20d) für gasförmige und/oder flüssige Medien an bzw. durch denselben blockartigen Verteilerkörper (22) geführt sind.

## Revendications

1. Dispositif de raccordement combiné pour l'alimentation, et éventuellement, l'évacuation des zones de travail dans les laboratoires, ateliers de fabrication etc., qui comprend, comme parties d'un des différents systèmes d'alimentation qui y sont prévus, des dispositifs d'alimentation sur lesquels on peut prélever des fluides gazeux et/ou liquides, et dans lequel il est prévu des corps creux (11), présentant la forme de rails, de suspentes pendulaires, de colonnes et/ou équivalents, comme supports pour des éléments de raccordement (13,14,15) montés sur ces corps creux dans une disposition fixée à l'avance, éventuellement groupée, cependant que, dans ces corps creux (11), sont posés des tuyaux (20) qui font partie des dispositifs d'alimentation pour fluides gazeux et/ou liquides et sont réunis aux éléments de raccordement (15) correspondants à l'aide d'éléments de connexion et de conduites dérivées (19), caractérisé par le fait que, dans et/ou sur les corps creux (11) du dispositif de raccordement est formé un faisceau composé d'une pluralité de tuyaux (20a, 20b, 20c, 20d) qui s'étendent le long du corps creux (11), et il est prévu des dispositifs (16, 18) pour le traitement préalable et/ou la régulation d'état du fluide considéré, et en ce qu'au moins un élément distributeur (21) prévu pour les éléments de raccordement (15) prévus eux-mêmes pour un poste de travail ou un groupe de postes de travail, est agencé en tant qu'éléments de connexion central sur le trajet des tuyaux (20a, 20b, 20c , 20d), par le fait que l'élément distributeur (21) englobe tous les tuyaux (20a, 20b, 20c et 20d) du faisceau, l'élément distributeur (21) présentant un corps de distributeur (22) en forme de bloc auquel ou dans lequel sont formés une pluralité, qui correspond au nombre des tuyaux (20a, 20b, 20c , 20d) du faisceau, de canaux de passage (24) indépendants les uns des autres et deux ou plus de deux perçages de raccordement (25) qui sont en communication avec un canal de passage (24) correspondant, pour brancher d'autres conduites dérivées (19) qui mènent à l'élément de raccordement (15) considéré ou à un dispositif additionnel (16, 18) servant au traitement préalable désiré et/ou à la régulation d'état désirée du fluide considéré.

2. Dispositif de raccordement selon la revendication 1, caractérisé en ce que le corps de distributeur (22) présente des évidements (31) qui réduisent son poids et sa capacité calorifique.

3. Dispositif de raccordement selon la revendication 1 ou 2, caractérisé en ce que le corps de distributeur (22) est composé de deux ou plus de deux corps partiels analogues.

4. Dispositif de raccordement selon une des revendications 1 à 3, caractérisé en ce que les canaux de passage (24) sont constitués de manière à permettre d'y faire passer une conduite ininterrompue (20) et de monter cette conduite rigidement et à joint étanche, par exemple par brasage ou soudage.

5. Dispositif de raccordement selon une des revendications 1 à 3, caractérisé en ce que les canaux de passage (24) sont configurés pour permettre d'engager des deux côtés les extrémités de conduites et de les monter rigidement et à joint étanche dans ces canaux.

6. Dispositif de raccordement selon une des revendications 1 à 3, caractérisé en ce que le corps de distributeur (22) porte, aux sorties de ses canaux de passages (24) des tubulures de raccordement servant à brancher les extrémités des conduites à joint étanche.

7. Dispositif de raccordement selon la revendication 6, caractérisé en ce que les tubulures de raccordement du corps de distributeur sont agencées pour permettre de brancher les extrémités des conduites selon des liaisons démontables.

8. Dispositif de raccordement selon une des revendications 1 à 7, caractérisé en ce que les conduites de vide et/ou les conduites d'aspiration pour milieu gazeux et/ou liquide, qui sont posées dans ou sur les corps creux (11), sont constituées par des tuyaux (20) sur le trajet desquels sont montés des éléments d'assemblage (21) constituant des éléments collecteurs, ces éléments d'assemblage centraux étant constitués de la même facon que les éléments distributeurs (21) prévus pour les conduites (20a, 20b, 20c et 20d) pour fluides gazeux ou liquides.

9. Dispositif de raccordement selon la revendication 8 , caractérisé en ce que les conduites de vide et/ou d'aspiration sont incorporées dans le faisceau des tuyaux (20a, 20b, 20c et 20d) et sont enfilées conjointement avec les tuyaux (20a, 20b, 20c et 20d) prévus pour les fluides gazeux et/ou liquides, sur ou à travers les mêmes corps distributeurs (22) en forme de bloc.

## Claims

1. Combined connecting device for the supply to and, if neccessary, the removal from working areas in laboratories, production places and the like, which, as parts of one of the different supply systems being provided in them, comprises supply devices for the removal of gaseous and/or fluid media and which is provided with hollow pieces being developed in the form of a rail, pendulum, pillar or the like as a girder for connecting elements (13, 14, 15) attached to in a previously settled and, if neccessary, grouped arrangement, conduits (20) being laid in said hollow pieces (11) as parts of the supply devices for gaseous and/or fluid media and being connected by means of connecting elements and branch pipings (19) with the corresponding connecting elements (15), characterised in that in and/or at the hollow pieces (11) a carcass of a plurality of conduits (20a, 20b, 20c, 20d) is formed extending along the hollow pieces (11) and devices (16, 18) are provided for the pretreatment and/or condition regulation of the particular medium and that at least one distributor element (21) being provided between the conduits (20a, 20b, 20c, 20d) and the connecting elements (15), which is provided in each case for a workplace or a group of workplaces, is inserted as central connecting element into the course of the conduits (20a, 20b, 20c, 20d) in such a way that the distributor element (21) includes all conduits (20a, 20b, 20c, 20d) of the carcass, the distributor element (21) having a block-like distributor body (22) at or rather in which a plurality of transit conduits (24), being independent from each other and corresponding to the respective number of conduits (20a, 20b, 20c, 20d) of the carcass, and two or more connecting bores (25) each being in touch with a respective transit conduit (24) are formed in order to attach branch pipings (19) running to a particular connecting device (15) and/or to an additional device (16, 18) for the desired pretreatment and/or condition regulation of the respective medium.

2. Connecting device according to claim 1, characterised in that the distributor body (22) comprises recesses (31) which reduce its weight and its heat capacity.

3. Connecting device according to claim 1 or 2, characterised in that the distributor body (22) is composed of two or more sectional bodies of the same kind.

4. Connecting device according to one of the claims 1 to 3, characterised in that the transit conduits (24) are developed for the insertion and dense, firm fixation of a conduit (20) passing through, for instance by soldering and welding.

5. Connecting device according to one of the claims 1 to 3, characterised in that the transit conduits (24) are developed for the bilateral introduction and dense, firm fixation of the ends of the conduits.

6. Connecting device according to one of the claims 1 to 3, characterised in that the distributor body (22) comprises connection pieces at the exits of its transit conduits (24) for the dense fixation of the ends of the conduits.

7. Connecting device according to claim 6, characterised in that the connection pieces of the distributor body are developed for the seperable fixation of the ends of the conduits.

8. Connecting device according to one of the claims 1 to 7, characterised in that vacuum ducts being laid in or at the hollow pieces (11) and/or suction ducts for gaseous and/or fluid media are developed as conduits (20) in the course of which central connecting elements (21) are employed as collector elements, said central connector being developed according to the same manner as the distributor elements (21) in the conduits (20a, 20b, 20c, 20d) for gaseous or fluid media respectivly.

9. Connecting device according to claim 8, characterised in that the vacuum ducts and/or suction ducts are integrated in the carcass of conduits (20a, 20b, 20c, 20d) and are led together with the conduits (20a, 20b, 20c, 20d) for gaseous and/or fluid media to or through the same block-like distributor body (22).
